# EUROPÄISCHE PATENTSCHRIFT

(11) **EP 2 514 339 B1**
(45) Veröffentlichungstag und Bekanntmachung des Hinweises auf die Patenterteilung: **17.08.2016**
(21) Anmeldenummer: 12002736.2
(22) Anmeldetag: 19.04.2012
(51) Int. Cl.: A47B 88/04

(54) **Seitenbauteil und Vorrichtung zur Verstellung der Neigung eines Möbelteils sowie Möbel**
Side wall and device for adjusting the inclination of a piece of furniture and furniture
Paroi laterale et dispositif de réglage de l'inclinaison d'un meuble et meuble

(30) Priorität: 21.04.2011 DE 202011005570 U
(43) Veröffentlichungstag der Anmeldung: 24.10.2012
(73) Patentinhaber: Grass GmbH, 6973 Höchst (AT)
(72) Erfinder: Albrecht, Markus, 6890 Lustenau (AT); Janzen, Jörg, 6800 Feldkirch (AT); Grabher, Günter, 6972 Fußach (AT)
(74) Vertreter: Otten, Roth, Dobler & Partner mbB Patentanwälte

(56) Entgegenhaltungen:
- EP-A1- 1 421 876
- EP-A1- 2 476 340
- WO-A1-2010/136228
- WO-A1-2011/094780

## Beschreibung

### Stand der Technik

Verstellvorrichtungen für Möbel mit einem Möbelteil, das über eine Führungseinheit an einem Möbelkorpus bewegbar aufgenommen ist, sind bekannt. Die Führungseinheit ist mit einem Führungsteil am bewegbaren Möbelteil und mit einem anderen Führungsteil am Möbelkorpus angebunden. Bei der Führungseinheit kann es sich insbesondere um eine Auszugführung mit zueinander teleskopisch verschiebbaren Führungsteilen handeln. Ein Vollauszug beispielsweise dient zur verschieblichen Bewegung eines Auszugs oder einer Schublade mit einer an der Schublade angreifenden Bewegungsschiene, einer am Möbelkorpus angreifenden Korpusschiene und einer dazwischen wirkenden Mittelschiene. Unter einer Führungseinheit kann auch eine Gelenkanordnung bzw. ein Scharnier zum Beispiel für eine an einem Korpus verschwenkbare Möbelklappe oder Möbeltür verstanden werden.

Beispielsweise sind Blendenverstellvorrichtungen mit einer Neigungsverstellung des an der Führungseinheit aufgenommenen bewegbaren Möbelteils bekannt. Mit der Verstellung wird eine Ausrichtung eines in einem Sichtbereich des Möbels liegenden Frontteils des bewegbaren Möbelteils vorgenommen. Auf diese Weise kann insbesondere ein gewünschtes optisches Erscheinungsbild einer Vorderseite des Möbels mit exakt fluchtenden Bauteilkanten bzw. einheitlichen Abständen zwischen benachbarten bewegbaren Möbelteilen eingerichtet werden.

Im Hinblick auf insbesondere beim Transport auftretende Belastungen an entsprechenden Möbeln kann es bislang zu einem Lösen der Neigungsverstellvorrichtung von der Führungseinheit kommen bzw. ggf. zu einem Ablösen des bewegbaren Möbelteils vom Korpus.

Die EP 1 421 876 A1 betrifft eine Blendeneinstellvorrichtung für eine mit einer Frontblende ausgestatteten Schublade.

### Aufgabe und Vorteile der Erfindung

Aufgabe der vorliegenden Erfindung ist es, ein Seitenbauteil und eine Verstellvorrichtung bzw. ein Möbel der eingangs beschriebenen Art bereitzustellen, mit denen in einem Montagezustand bzw. bei einem zusammengebauten Möbel eine stabile Anordnung möglich ist, insbesondere im Hinblick auf beim Transport auftretende Belastungen.

Diese Aufgabe wird durch den unabhängigen Anspruch 1 gelöst.

In den abhängigen Ansprüchen sind vorteilhafte Varianten der Erfindung aufgezeigt.

Die Erfindung geht aus von einem Seitenbauteil eines Möbelteils und einer Vorrichtung zur Verstellung der Neigung des über eine Führungseinheit an einem Möbelkorpus bewegbar aufnehmbaren Möbelteils, wobei die Verstellvorrichtung als separates Bauteil an dem Seitenbauteil des Möbelteils derart angebracht ist, dass im Montagezustand ein stirnseitiger Endbereich der Verstellvorrichtung an der Führungseinheit lösbar an einem Einsteckabschnitt der Führungseinheit festlegbar ist. Der Einsteckabschnitt an der Führungseinheit kann insbesondere an der Oberseite beispielsweise einer Bewegungsschiene abstehend bzw. abgewinkelt vorhanden sein, beispielsweise L-förmig oder zumindest angenähert L-förmig.

Der Kern der Erfindung liegt darin, dass ein Stützabschnitt derart abgestimmt auf das Seitenbauteil vorhanden ist, dass der Stützabschnitt der an dem Seitenbauteil angebrachten Verstellvorrichtung ein Anlageelement am Seitenbauteil übergreift, so dass am Stützabschnitt eine Anschlagfläche gegenüberliegend zu einem Gegenabschnitt des Anlageelements an dem Seitenbauteil vorhanden ist, womit zumindest ein Wegbewegen des Seitenbauteils von der Führungseinheit unterbunden ist. Insbesondere ist ein Wegbewegen in senkrechter Richtung zu einer Oberseite der Führungseinheit unterbunden.

Die Erfindung zeichnet sich dadurch aus, dass der Stützabschnitt als Hakenbauteil ausgebildet ist.

Es wird gemäß der Erfindung vorgeschlagen, dass im angebrachten Zustand der Verstellvorrichtung am Seitenbauteil der Stützabschnitt durch eine Öffnung am Seitenbauteil greift. An dem Seitenbauteil kann problemlos an unterschiedlichen Stellen bzw. auf einfache Weise die Öffnung vorgesehen werden. Der insbesondere abstehende Stützabschnitt muss lediglich an das Seitenbauteil herangeführt und in die Öffnung eingefädelt werden, wobei die korrekte Anbringposition am Seitenbauteil sich dann nahezu von selbst ergibt.

Der Stützabschnitt ist bevorzugt integral bzw. einstückig an der Verstellvorrichtung vorhanden. Ist der betreffende Bereich der Verstellvorrichtung aus einem Blechmaterial gebildet, kann der Stützabschnitt beispielsweise durch einen aus dem Blech teils freigeschnittenen und umgebogenen Blechabschnitt hergestellt sein.

Außerdem ist in der Regel bei der am Seitenbauteil angebrachten Verstellvorrichtung, über welche das bewegbar aufgenommene Möbelteil an der Führungseinheit angebracht ist, die Verstellvorrichtung aufliegend bzw. aufsitzend auf der Oberseite der Führungseinheit positioniert. Dabei ist unter einer Oberseite ein im einsatzbereit aufgestellten Zustand des Möbels insbesondere vertikal obenliegender und im Wesentlichen horizontal ausgerichteter flächiger Abschnitt der Bewegungsschiene zu verstehen.

Mit der erfindungsgemäßen Ausbildung des Seitenbauteils kann auf einfache Weise und zuverlässig vermieden werden, dass bei einem Transport eines Möbels samt daran über die Führungseinheit angebrachtem Möbelteil gegebenenfalls durch beim Transport auftretende Erschütterungen oder Vibrationen insbesondere bei vergleichsweise großdimensionierten bzw. schweren bewegbaren Möbelteilen, ein Verbiegen von Abschnitten der Verstellvorrichtung erfolgt. Dies kann insbesondere bei einem Überkopftransport bedeutend sein, da das gesamte Gewicht des Möbelteils im Bereich der Anbringung der Verstellvorrichtung an der Bewegungsschiene wirkt. Bisher kann in solchen Fällen, da keine dem Stützabschnitt entsprechende Anordnung vorgesehen ist, durch ein Verbiegen von Abschnitten der Verstellvorrichtung ein Lösen bzw. Lockern der Verbindung der Verstellvorrichtung und der Führungseinheit zu einem Herausfallen des Möbelteils führen. Damit gehen insbesondere Beschädigungen am bewegbaren Möbelteil bzw. dem Seitenbauteil samt Verstellvorrichtung und dem Möbelkorpus einher. Auch Beschädigungen an der Führungseinheit können dabei auftreten.

Mit dem erfindungsgemäßen Seitenbauteil ist ein Überkopftransport von Möbeln sicher gewährleistet. Insbesondere werden Kräfte bzw. Momente über den Stützabschnitt im Zusammenwirken mit dem Anlageelement aufgenommen bzw. übertragen und abgeführt, so dass es zu keinen Verbiegungen oder bleibenden Formveränderungen an der Verstellvorrichtung und/oder benachbarten Teilen kommt.

Ein Hakenbauteil ist stabil, einfach herstellbar und vergleichsweise platzsparend. Das Hakenbauteil übernimmt zumindest in hoch belasteten Fällen wie einem Überkopftransport bei insbesondere vergleichsweise schweren Möbelteilen eine zusätzliche Lager- bzw. Abstützstelle zwischen dem Möbelteil und der Führungseinheit. Mit dem Anbringen des Möbelteils samt daran angebrachter Verstellvorrichtung wird durch eine geeignete Bewegung des Möbelteils relativ zur Führungseinheit, zum Beispiel in deren Längsrichtung, ggf. von einer Kippbewegung überlagert, das Hakenbauteil in die übergreifende Position zum Anlageelement gebracht. In einer montagerichtigen Anbringposition sind die Teile dann haltend verbunden ggf. miteinander z. B. verrastet. Das Anlageelement ist insbesondere integral am Seitenbauteil vorbereitet vorhanden und kann als Orientierungshilfe zum positionsrichtigen Montieren des Möbelteils an der Führungseinheit bzw. dem Möbelkorpus dienen, indem der Stützabschnitt an das Anlageelement passend orientiert heranführbar ist, bis der Stützabschnitt das Anlageelement übergreift.

Mit einem Hakenbauteil kann zudem vorteilhaft erreicht werden, dass eine Arretierung bzw. Verhakung bzw. eine Bewegung weg vom Seitenbauteil in unterschiedliche Richtungen einrichtbar ist.

In einer alternativen vorteilhaften Variante kann anstelle der Öffnung eine offene Aussparung beispielsweise in einem Randverlauf des Seitenbauteils vorgesehen sein.

Eine vorteilhafte Modifikation des Erfindungsgegenstandes zeichnet sich dadurch aus, dass der Stützabschnitt und die Öffnung am Seitenbauteil derart aufeinander abgestimmt sind, dass bei der am Seitenbauteil angebrachten Verstellvorrichtung der Stützabschnitt von einem Rand der Öffnung beabstandet ist. Der Stützabschnitt zum Beispiel eine Schmal- und/oder eine Längsseite des Stützabschnitts kann an einem Randbereich der Öffnung beispielsweise über einen geringen Spalt beabstandet sein und von einem dem betrachteten Randbereich gegenüberliegenden Randbereich der Öffnung über einen größeren Abstand beabstandet sein. Es ist aber auch denkbar, dass der Stützabschnitt an zumindest einem Randbereich von gegenüberliegenden Rändern der Öffnung in Anlage kommt, womit ggf. in entgegengesetzten Richtungen eine Relativbewegung der Verstellvorrichtung und dem Seitenbauteil unterbunden ist. Bevorzugt ist die Verstellvorrichtung insbesondere gegen eine Bewegung bzw. eine Relativbewegung in Längsrichtung des Seitenbauteils, die in der Regel mit der Längsrichtung der Führungseinheit übereinstimmt, gesichert. Die Verstellvorrichtung kann aber auch quer zur Längsrichtung des Seitenbauteils gegen eine Relativbewegung gesichert werden. Beispielsweise indem der Stützabschnitts z. B. mit einer Längsseite an einem dazugehörigen Randabschnitt der Öffnung ansteht, beispielsweise wenn der Stützabschnitt mit einer Stirnseite und der Längsseite an unterschiedlich orientierten Rändern der Öffnung ansteht.

Entsprechendes gilt, wenn anstelle der Öffnung die offene Aussparung vorhanden ist.

Besonders bevorzugt ist es, wenn der Stützabschnitt an einem Rand in Anlage kommt und vom gegenüberliegenden Rand etwas beabstandet ist, so dass in eine Richtung eine begrenzte Relativbewegung zwischen der Verstellvorrichtung und dem Seitenbauteil möglich ist. Dies ist insbesondere im Hinblick auf eine Montage und Demontage der Verstellvorrichtung am Seitenbauteil vorteilhaft, um ein Heranführen und Einfädeln bzw. Ausfädeln der Verstellvorrichtung am Seitenbauteil einfacher durchführen zu können.

Es ist überdies vorteilhaft, wenn der Stützabschnitt an einem in Längsrichtung der Verstellvorrichtung sich erstreckenden Rand vorhanden ist. Der Stützabschnitt ist auf diese Weise einfach herstellbar. Des Weiteren kann die Verstellvorrichtung einfacher montiert und demontiert werden. Der Stützabschnitt kann insbesondere außen am Rand fußen bzw. umgebogen von diesem beispielsweise nach oben abstehen.

Eine vorteilhafte Ausgestaltung des Erfindungsgegenstandes zeichnet sich dadurch aus, dass ein freies Ende des Stützabschnitts mit abgewinkelt zueinander stehenden Abschnitten ausgestaltet ist, wobei ein erster abgewinkelter Abschnitt die Anschlagfläche am Stützabschnitt umfasst.

Weiter wird als beispielhafte Variante der Erfindung vorgeschlagen, dass ein zweiter abgewinkelter Abschnitt des Stützabschnitts bei der am Seitenbauteil angebrachten Verstellvorrichtung vom Rand der Öffnung beabstandet ist. Eine berührende Anlage des zweiten abgewinkelten Abschnitts an dem Rand bzw. Randbereich der Öffnung ist alternativ nicht ausgeschlossen.

Es ist außerdem vorteilhaft, dass der an dem abgewinkelt vorhandenen Einsteckabschnitt der Führungseinheit festlegbare Abschnitt am Endbereich der Verstellvorrichtung erhöht ausgebildet ist gegenüber seitlich daran anschließenden Bereichen. So kann insbesondere eine verbesserte Klemmwirkung bzw. Abstützung des Endbereichs der Verstellvorrichtung an der Führungseinheit realisiert werden.

Bevorzugt ist an einem Seitenabschnitt, der seitlich an dem erhöht ausgebildeten Abschnitt am Endbereich der Verstellvorrichtung anschließt, ein hochstehender Anschlag ausgebildet ist, durch welchen bei dem an der Führungseinheit angebrachten Möbelteil eine Bewegung des Möbelteils in eine Richtung quer zur Längsrichtung der Führungseinheit begrenzt ist. So kann durch eine einfache Formgebung an dem Seitenabschnitt ein weiterer Anschlag ausgebildet sein. Insgesamt kann somit im Belastungsfall ein Verrutschen oder Verdrehen des Möbelteils gegenüber der Führungseinheit sicher vermieden werden.

Außerdem ist es vorteilhaft, dass der Anschlag am Seitenabschnitt und ein abgewinkelt vorhandener Einsteckabschnitt an der Führungseinheit derart aufeinander abgestimmt sind, dass im Montagezustand die Bewegung der Verstellvorrichtung in eine Richtung quer zur Längsrichtung des Seitenbauteils durch Anstoßen des Anschlags an dem Einsteckabschnitt begrenzt ist. So kann insbesondere auch ein seitliches Wegbewegen der Verstellvorrichtung am Seitenbauteil bzw. ein Verdrehen aus einer positionsrichtigen Anbringposition der Verstellvorrichtung am Seitenbauteil vermieden werden.

In einer weiteren vorteilhaften Ausgestaltung des Erfindungsgegenstandes ist beidseitige des erhöht ausgebildeten Abschnitts jeweils ein Seitenabschnitt vorhanden, wobei der hochstehende Anschlag an einem Seitenabschnitt ausgebildet ist und am anderen Seitenabschnitt der Stützabschnitt vorhanden ist. So wird über beabstandete Stellen eine sichere Fixierung bzw. Positionsfixierung der Verstellvorrichtung relativ zur Führungseinheit ermöglicht. Die beiden Seitenabschnitte sind bevorzugt zum erhöhten Abschnitt nach unten versetzt und liegen im angebrachten Zustand der Verstellvorrichtung mit ihrer Unterseite auf der Oberseite der Führungseinheit flächig auf. Alternativ ist es außerdem möglich, dass der Halteabschnitt und der Stützabschnitt auf demselben Seitenabschnitt vorhanden sind.

Die Erfindung betrifft außerdem ein Möbel mit einem Möbelteil, das relativ zu einem Möbelkorpus über eine Führungseinheit bewegbar aufgenommen ist. Der Möbelkorpus bildet mit dem bewegbar aufgenommenen Möbelteil das Möbel. Das erfindungsgemäße Möbel zeichnet sich dadurch aus, dass eine Verstellvorrichtung gemäß einer der oben erläuterten Ausbildungsformen vorhanden ist. Damit lassen sich an einem Möbel, insbesondere beim Transport eines solchen Möbels Beschädigungen vermeiden bzw. die oben genannten Vorteile erzielen.

Insbesondere ist das bewegbare Möbelteil eine Schublade, welche über einen Vollauszug bzw. eine entsprechende teleskopierbare Schienenführung an dem Möbelkorpus aufgenommen ist. In der Regel sind an einem entsprechenden Möbel mehrere Schubladen am Möbelkorpus gleichartig aufgenommen.

### Figurenbeschreibung

Weitere Merkmale und Vorteile der Erfindung sind anhand eines in den Figuren dargestellten Ausführungsbeispiels der Erfindung näher erläutert.

Im Einzelnen zeigt:
- Figur 1: eine Verstellvorrichtung eines erfindungsgemäßen Seitenbauteils in perspektivischer Ansicht schräg von oben,
- Figur 2a: ein perspektivischer Ausschnitt aus einem erfindungsgemäßen Seitenbauteil eines Möbelteils mit angebrachter Verstellvorrichtung gemäß Figur 1, wobei ein Abschnitt des Seitenbauteils weggelassen ist,
- Figur 2b: den Ausschnitt A aus Figur 2a in vergrößerter Darstellung,
- Figur 3: eine zu Figur 2a vergleichbare Ansicht mit gegenüber Figur 2a veränderter Einstellung der Neigungsverstellvorrichtung und
- Figur 4: eine perspektivische Ansicht schräg von hinten auf die Anordnung gemäß Figur 2a.

Figur 1 zeigt perspektivisch schräg von oben ein Verstellvorrichtung 1 eines erfindungsgemäßen Seitenbauteils zur Verstellung der Neigung eines über eine Führungseinheit an einem Möbelkorpus (nicht gezeigt) bewegbar aufgenommenen Möbelteils. Das bewegbare Möbelteil ist beispielsweise eine Schublade, von der in den Figuren 2a bis 4 nur ein als Schubladenzarge 13 ausgebildetes Seitenbauteil dargestellt ist, wobei die Schublade mittels eines Teil- oder Vollauszugs an dem Möbelkorpus verschieblich gelagert ist. Die Verstellvorrichtung 1 ist an der Schubladenzarge 13 lösbar angebracht und gemeinsam mit diesem an der Führungseinheit bzw. deren Einsteckabschnitt ansteckbar bzw. festklemmbar.

Die Verstellvorrichtung 1 umfasst ein als Gehäuse 2 ausgebildetes Lagerelement und ein am Gehäuse 2 drehbar gelagertes Verstellritzel, von dem nur ein endseitiger Zapfenabschnitt 3 sichtbar ist, wobei das Verstellritzel von einer der Ansichtseite abgewandten Gegenseite gemäß Figur 1 rechts- oder linksherum verdrehbar ist und so die Neigung des mit der Verstellvorrichtung 1 versehenen Möbelteils relativ zu einem Möbelkorpus verstellbar ist.

Außerdem umfasst die Verstellvorrichtung 1 einen vom Gehäuse 2 großteils verdeckten Verstellkeil 4, welcher verschieblich gegenüber dem Gehäuse 2 aufgenommen ausgebildet ist, was durch Verdrehen des Verstellritzels geschieht. Der Verstellkeil 4 umfasst Gleitnasen 5, 6, welche in schräg ausgeformten Kulissenführungen 7, 8 im Gehäuse 2 eingreifen und entlang diesen hin- bzw. herbewegbar sind, wenn das Verstellritzel verdreht wird.

Des Weiteren weist die Verstellvorrichtung 1 einen beim Verstellen positionsfest verbleibenden Neigungsverstellhebel 9 auf, der einen horizontalen Abschnitt 10 und einen vertikalen Abschnitt aufweist, der am horizontalen Abschnitt 10 auf der gemäß Figur 1 nicht ersichtlichen Gegenseite nach oben vertikal absteht und mit einem abgewinkelten Rand den Verstellkeil 4 oberseitig etwas umgreift, so dass der Verstellkeil 4 sowohl auf dem Neigungsverstellhebel 9 als auch am Neigungsverstellhebel 9 gemäß des Doppelpfeils P1 bewegungsgeführt ist, wenn das Verstellritzel verdreht wird, wobei das Gehäuse 2 relativ zum Neigungsverstellhebel 9 bzw. relativ zu einer Oberseite 11 einer Schubladenschiene 12 gemäß des Doppelpfeils P2 angehoben bzw. abgesenkt wird. Dieses Anheben und Absenken findet im hinteren Endbereich der Schublade statt, dort wo diese an der Schubladenschiene 12 (siehe Figur 4) der Führungseinheit festgeklemmt aufsitzt. Hierzu ist ein als angenähert L-förmig nach oben an der Oberseite 11 abstehender Haken 31 ausgebildeter Einsteckabschnitt vorgesehen, unter den für die Befestigung der Schublade an der Führungseinheit der horizontale Abschnitt 10 untergeschoben bzw. zwischen der Oberseite 11 und dem freien Schenkel des Hakens 31 eingeklemmt wird.

Damit wird auch die Neigung der Schublade relativ zum Möbelkorpus verstellt.

Figur 2a und Figur 3 zeigen die Verstellvorrichtung 1 im angebrachten Zustand an der Schubladenzarge 13, jedoch getrennt von der Führungseinheit bzw. der Schubladenschiene 12.

Figur 4 zeigt demgegenüber den hinteren Abschnitt der Schubladenzarge 13 samt Verstellvorrichtung 1 an der teilweise gezeigten Führungseinheit, welche neben der Schubladenschiene 12 eine nicht ersichtliche Mittelschiene und eine positionsfest an einem Möbelkorpus anbringbare Korpusschiene 17 umfasst. An der Korpusschiene 17 ist gemäß Figur 4 ein Anschraubwinkel 18 mit Öffnungen 19 ersichtlich, über welchen die Führungseinheit an einer seitlichen Korpusinnenwand anschraubbar ist.

Die Schubladenzarge 13 ist als im Grundaufbau unten offene bzw. U-förmige Hohlkammerzarge aus Blech ausgebildet. Die Schubladenzarge 13 umfasst insbesondere gegenüberliegende Seitenwandungen 14, 15 und eine oberseitige Schmalseite 16.

Für eine Anbindung der Schubladenzarge 13 mit einer Schubladenrückwand ist ein weiterer Anschraubwinkel 20 mit entsprechenden Öffnungen abgewinkelt am hinteren Stirnende der Seitenwandung 15 vorhanden. Längs der Seitenwandung 15 ist nach innen abgewinkelt ein Befestigungssteg 21 zur Befestigung eines nicht dargestellten Schubladenbodens ausgebildet.

Am horizontalen Abschnitt 10 des Neigungsverstellhebels 9 ist erfindungsgemäß ein als Haken 22 ausgebildeter Stützabschnitt vorhanden. Der Haken 22 steht randständig an einer seitlich am Abschnitt 10 vorhandenen Lasche 23 senkrecht nach oben ab. An einer weiteren Lasche 24, welche gegenüberliegend bzw. parallel am anderen Seitenrand des Abschnitts 10 vorhanden ist, ist endständig ein als Haltenase 25 ausgebildeter hochstehender Anschlag vorhanden. Die Haltenase 25 verhindert ein Verrutschen bzw. Ausweichen der positionsrichtig angebrachten Schublade relativ zur Führungseinheit. Dabei steht in der positionsrichtigen Anbringposition der Schublade die Haltenase 25 seitlich am Haken 31 an.

Gemäß Figur 2b und 3 hinter einem ausgeschnittenen Bereich der Seitenwandung 15 ist zu erkennen, dass zwei unterschiedliche Neigungsverstellpositionen durch entsprechende Verstellung der Verstellvorrichtung 1 wie oben beschrieben eingerichtet sind. Gemäß Figur 2b ist eine Unterseite 26 des Hakens 22, welche eine Anschlagfläche am Stützabschnitt bildet, gegenüberliegend und beispielsweise über wenige Millimeter bzw. den Abstand h beabstandet zu einem Anlageelement 27. Das Anlageelement 27 wird durch einen Abschnitt eines Randbereichs einer Öffnung 28 in einem Profilabschnitt 29 der Schubladenzarge 13 gebildet. Das Anlageelement 27 bildet dabei einen Gegenabschnitt 30 aus, welcher mit der als Anschlagfläche ausgebildeten Unterseite 26 am Haken 22 zusammenwirken kann, so dass insbesondere bei einem Überkopftransport des betreffenden Möbelteils der Gegenabschnitt 30 mit der Anschlagfläche 26 in einen abstützenden Kontakt kommen bzw. gegenseitigen einen mechanischen Anschlag bilden. Der Abstand h gemäß Figur 2b im nicht bzw. nicht entsprechend hoch belasteten Zustand kann sich beispielsweise durch ein elastisches Verhalten der betreffenden Bauteile z. B. beim Überkopftransport auf Null reduzieren bzw. gegenseitig in Abstützposition kommen. Ebenso wird ein Abstand h1 gemäß Figur 3 gegen Null reduziert bei entsprechender Belastung. Nach einer Belastung stellt sich aufgrund der Elastizität der Teile wieder der gemäß Figur 2 bzw. Figur 3 dargestellte Zustand ein.

Der Haken 22 ist außerdem in seinem Fußbereich mit einer Außenseite 22a geringfügig bzw. mit einem Spalt beabstandet von einem weiteren Randabschnitt der Öffnung 28. Der betreffende Randabschnitt verläuft in Längsrichtung der Schubladenzarge. Es ist jedoch nicht ausgeschlossen, dass gemäß einer alternativen Variante der Haken 22 in seinem Fußbereich berührend am Rand der Öffnung 28 ansteht, womit ggf. eine seitliche positionsrichtige Anlage bzw. Fixierung der Verstellvorrichtung an der Schubladenzarge möglich ist.

In Figur 2b ist der Abstand h zwischen der Anschlagfläche 26 und dem Gegenabschnitt 30 um wenige Millimeter größer als der Abstand h1 zwische der Anschlagfläche 26 und dem Gegenabschnitt 30 gemäß Figur 3, was durch die unterschiedlichen Neigungsverstellpositionen von Figur 2 und Figur 3 herrührt, die mit der Verstellvorrichtung 1 eingerichtet sind.

So kann im Belastungsfall bzw. einem Überkopftransport des Möbels erreicht werden, dass die Neigungsverstellvorrichtung 1 bzw. der horizontale Abschnitt 10 nicht verbogen wird und es damit zu keinem Herausfallen der Verstellvorrichtung 1 von der Schubladenzarge 13 kommt bzw. damit auch zu keinem Lösen der Schublade vom Möbelkorpus bzw. von der Führungseinheit.

### Bezugszeichenliste:

- 1: Verstellvorrichtung
- 2: Gehäuse
- 3: Zapfenabschnitt
- 4: Verstellkeil
- 5: Gleitnase
- 6: Gleitnase
- 7: Kulissenführung
- 8: Kulissenführung
- 9: Neigungsverstellhebel
- 10: Abschnitt
- 11: Oberseite
- 12: Schubladenschiene
- 13: Schubladenzarge
- 14: Seitenwandung
- 15: Seitenwandung
- 16: Schmalseite
- 17: Korpusschiene
- 18: Anschraubwinkel
- 19: Öffnung
- 20: Anschraubwinkel
- 21: Befestigungssteg
- 22: Haken
- 22a: Außenseite
- 23: Lasche
- 24: Lasche
- 25: Haltenase
- 26: Unterseite
- 27: Anlageelement
- 28: Öffnung
- 29: Profilabschnitt
- 30: Gegenabschnitt
- 31: Haken

## Patentansprüche

1. Seitenbauteil (13) eines Möbelteils und Vorrichtung zur Verstellung der Neigung des über eine Führungseinheit an einem Möbelkorpus bewegbar aufnehmbaren Möbelteils, das eine Schublade ist, wobei die Führungseinheit eine Schubladenschiene (12), eine Korpusschiene (17) und eine dazwischenliegende Mittelschiene aufweist, und wobei die Verstellvorrichtung (1) als separates Bauteil an dem Seitenbauteil (13) des Möbelteils derart angebracht ist, dass im Montagezustand ein stirnseitiger Endbereich der Verstellvorrichtung (1) an der Schubladenschiene (12) lösbar an einem Einsteckabschnitt (31) der Schubladenschiene (12) festlegbar ist, wobei der stirnseitige Endbereich der Verstellvorrichtung (1) einen horizontalen Abschnitt (10) umfasst, der für die Befestigung des Möbelteils an der Führungseinheit unter den Einsteckabschnitt (31) einklemmbar ist, wobei ein als Hakenbauteil ausgebildeter Stützabschnitt (22) am horizontalen Abschnitt (10) derart abgestimmt auf das Seitenbauteil (13) vorhanden ist, dass der Stützabschnitt (22) der an dem Seitenbauteil (13) des Möbelteils angebrachten Verstellvorrichtung (1) ein Anlageelement (27) am Seitenbauteil (13) übergreift, so dass am Stützabschnitt (22) eine Anschlagfläche (26) gegenüberliegend zu einem Gegenabschnitt (30) des Anlageelements (27) an dem Seitenbauteil (13) vorhanden ist, womit zumindest ein Wegbewegen des Seitenbauteils (13) von der Führungseinheit (12, 17) unterbunden ist, wobei im angebrachten Zustand der Verstellvorrichtung (1) am Seitenbauteil (13) der Stützabschnitt (22) durch eine Öffnung (28) am Seitenbauteil (13) greift.

2. Seitenbauteil nach Anspruch 1, **dadurch gekennzeichnet, dass** der Stützabschnitt (22) und die Öffnung (28) am Seitenbauteil (13) derart aufeinander abgestimmt sind, dass bei der am Seitenbauteil (13) angebrachten Verstellvorrichtung (1) der Stützabschnitt (22) von einem Rand der Öffnung (28)
beabstandet ist.

3. Seitenbauteil nach einem der vorhergehenden Ansprüche,
**dadurch gekennzeichnet, dass** der Stützabschnitt (22) an einem in Längsrichtung der Verstellvorrichtung (1) sich
erstreckenden Rand vorhanden ist.

4. Seitenbauteil nach einem der vorhergehenden Ansprüche,
**dadurch gekennzeichnet, dass** ein freies Ende des
Stützabschnitts (22) mit abgewinkelt zueinander stehenden Abschnitten ausgestaltet ist, wobei ein erster abgewinkelter Abschnitt die Anschlagfläche (26) am Stützabschnitt (22) umfasst.

5. Seitenbauteil nach einem der vorhergehenden Ansprüche,
**dadurch gekennzeichnet, dass** ein zweiter abgewinkelter Abschnitt des Stützabschnitts bei der am Seitenbauteil angebrachten Verstellvorrichtung vom Rand der Öffnung (28) beabstandet ist.

6. Seitenbauteil nach einem der vorhergehenden Ansprüche, **dadurch gekennzeichnet, dass** der an dem abgewinkelt
vorhandenen Einsteckabschnitt (31) der Führungseinheit (12, 17) festlegbare Abschnitt am Endbereich der
Verstellvorrichtung (1) erhöht ausgebildet ist gegenüber seitlich daran anschließenden Bereichen.

7. Seitenbauteil nach einem der vorhergehenden Ansprüche, **dadurch gekennzeichnet, dass** an einem Seitenabschnitt(24), der seitlich an dem erhöht ausgebildeten Abschnitt am Endbereich der Verstellvorrichtung (1) anschließt, ein hochstehender Anschlag (25) ausgebildet ist, durch welchen bei der am Seitenbauteil (13) angebrachten Verstellvorrichtung (1) eine Bewegung der Verstellvorrichtung (1) in eine Richtung quer zur Längsrichtung des Seitenbauteils (13) begrenzt ist.

8. Seitenbauteil nach einem der vorhergehenden Ansprüche, **dadurch gekennzeichnet, dass** der Anschlag (25) am Seitenabschnitt (24) und ein abgewinkelt vorhandener Einsteckabschnitt (31) an der Führungseinheit (12) derart aufeinander abgestimmt sind, dass im Montagezustand die Bewegung der Verstellvorrichtung (1) in eine Richtung quer zur Längsrichtung des Seitenbauteils (13) durch Anstoßen des Anschlags (25) an dem Einsteckabschnitt (31) begrenzt ist.

9. Seitenbauteil nach einem der vorhergehenden Ansprüche, **dadurch gekennzeichnet, dass** beidseitig des erhöht ausgebildeten Abschnitts jeweils ein Seitenabschnitt (23, 24) vorhanden ist, wobei der hochstehende Anschlag (25) an einem Seitenabschnitt (24) ausgebildet ist und am anderen Seitenabschnitt (23) der Stützabschnitt (22) vorhanden ist.

10. Möbel mit einem Möbelteil, das relativ zu einem Möbelkorpus über eine Führungseinheit (12, 17) bewegbar aufgenommen ist, **dadurch gekennzeichnet, dass** ein Seitenbauteil des Möbelteils und eine Vorrichtung (1) nach einem der vorhergehenden Ansprüche vorhanden sind.

## Claims

1. Side part (13) of a furniture part and device for adjusting the inclination of the furniture part which can be mounted movable on a furniture body by a guide unit, which furniture part is a drawer, wherein the guide unit comprises a drawer rail (12), a body rail (17) and intermediate middle rail, and wherein the adjusting device (1) is attached as a separate part on the side part (13) of the furniture part such that in the assembled state an end side end section of the adjusting device (1) on the drawer rail (12) can be secured releasably to an insertion section (31) of the drawer rail (12), wherein the end side end section of the adjusting device (1) comprises a horizontal section (10) which for securing the furniture part to the guide unit can be clamped below the insertion section (31), wherein a support section (22) in the form of hook part is provided on the horizontal section (10) in alignment with the side part (13) such that the support section (22) of the adjusting device (1) attached to the side part (13) of the furniture part grips over a support element (27) on the side part (13) so that on the support section (22) a stop surface (26) is provided opposite a counter section (30) of the support element (27) on the side part (13), whereby at least the movement of the side part (13) away from the guide unit (12, 17) is prevented, wherein in the attached state of the adjusting device (1) on the side part (13) the support section (22) grips through an opening (28) on the side part (13).

2. Side part according to claim 1, **characterised in that** the support section (22) and the opening (28) on the side part (13) are aligned relative to one another such that with the adjusting device (1) attached to the side part (13) the support section (22) is spaced apart from an edge of the opening (28).

3. Side part according to any one of the preceding claims, **characterised in that** the support section (22) is provided on an edge extending in longitudinal direction of the adjusting device (1).

4. Side part according to any one of the preceding claims, **characterised in that** a free end of the support section (22) is designed to have sections which are angled relative to one another, wherein a first angled section comprises the stop surface (26) on the support section (22).

5. Side part according to any one of the preceding claims, **characterised in that** a second angled section of the support part with the adjusting device attached to the side part is spaced apart from the edge of the opening (28).

6. Side part according to any one of the preceding claims, **characterised in that** the section at the end part of the adjusting device (1), which section can be fixed to the angled insertion section (31) of the guide unit (12, 17), is designed to be raised relative to laterally adjoining areas.

7. Side part according to any one of the preceding claims, **characterised in that** on a side section (24), which adjoins laterally the raised section at the end section of the adjusting device (1) a turned-up stop (25) is formed, by means of which with the adjusting device (1) attached to the side part (13) a movement of the adjusting device (1) is limited in a direction perpendicular to the longitudinal direction of the side part (13).

8. Side part according to any one of the preceding claims, **characterised in that** the stop (25) on the side section (24) and an angled insertion section (31) on the guide unit (12) are coordinated with one another such that in the assembled state the movement of the adjusting device (1) is limited in a direction perpendicular to the longitudinal direction of the side part (13) by abutting the stop (25) on the insertion section (31).

9. Side part according to any one of the preceding claims, **characterised in that** on both sides of the raised section a side section (23, 24) is provided respectively, wherein the turned-up stop (25) is formed on a side section (24) and on the other side section (23) the support section (22) is provided.

10. Piece of furniture comprising a furniture part which can be mounted to be movable relative to a furniture body by a guide unit guide unit (12, 17), **characterised in that** a side part of the furniture part and a device (1) are provided according to any one of the preceding claims.

## Revendications

1. Élément latéral (13) d'une partie de meuble et dispositif de réglage de l'inclinaison de la partie de meuble qui peut être reçue mobile sur un corps de meuble par l'intermédiaire d'une unité de guidage, laquelle partie de meuble est un tiroir, l'unité de guidage comprenant un rail de tiroir (12), un rail de corps (17) et un rail central situé entre ceux-ci, le dispositif de réglage (1) étant placé, sous la forme d'un élément séparé, sur l'élément latéral (13) de la partie de meuble de telle manière qu'à l'état monté, une zone d'extrémité frontale du dispositif de réglage (1) peut être fixée sur le rail de tiroir (12) de manière détachable sur une section d'introduction (31) du rail de tiroir (12), la zone d'extrémité frontale du dispositif de réglage (1) comportant une section horizontale (10) qui peut être coincée sous la section d'introduction (31) pour fixer la partie de meuble sur l'unité de guidage, une section de support (22) réalisée sous la forme d'un élément en crochet étant présente sur la section horizontale (10) de manière adaptée à l'élément latéral (13) de telle sorte que la section de support (22) du dispositif de réglage (1) monté sur l'élément latéral (13) de la partie de meuble saisit par le dessus un élément d'appui (27) sur l'élément latéral (13), de sorte qu'une surface de butée (26) est présente sur la section de support (22), à l'opposé d'une section complémentaire (30) de l'élément d'appui (27) situé sur l'élément latéral (13), ce qui empêche l'élément latéral (13) au moins de s'éloigner de l'unité de guidage (12, 17), la section de support (22) saisissant par une ouverture (28) l'élément latéral (13) lorsque le dispositif de réglage (1) est monté sur l'élément latéral (13).

2. Élément latéral selon la revendication 1, **caractérisé en ce que** la section de support (22) et l'ouverture (28) sur l'élément latéral (13) sont adaptées l'une à l'autre de telle manière que lorsque le dispositif de réglage (1) est monté sur l'élément latéral (13), la section de support (22) est espacée d'un bord de l'ouverture (28).

3. Élément latéral selon l'une des revendications précédentes, **caractérisé en ce que** la section de support (22) est présente sur un bord s'étendant dans la direction longitudinale du dispositif de réglage (1).

4. Élément latéral selon l'une des revendications précédentes, **caractérisé en ce qu**'une extrémité libre de la section de support (22) est pourvue de sections coudées les unes par rapport aux autres, une première section coudée comprenant la surface de butée (26) sur la section de support (22).

5. Élément latéral selon l'une des revendications précédentes, **caractérisé en ce qu**'une deuxième section coudée de la section de support est espacée du bord de l'ouverture (28) lorsque le dispositif de réglage est monté sur l'élément latéral.

6. Élément latéral selon l'une des revendications précédentes, **caractérisé en ce que** dans la zone d'extrémité du dispositif de réglage (1), la section pouvant être fixée sur la section d'introduction (31), présente de manière coudée, de l'unité de guidage (12, 17) est surélevée par rapport aux zones se raccordant dessus latéralement.

7. Élément latéral selon l'une des revendications précédentes, **caractérisé en ce qu**'une butée (25) verticale est formée sur une section latérale (24) se raccordant latéralement à la section surélevée sur la zone d'extrémité du dispositif de réglage (1), laquelle butée permet de limiter un mouvement du dispositif de réglage (1) dans une direction transversale à la direction longitudinale de l'élément latéral (13) lorsque le dispositif de réglage (1) est monté sur l'élément latéral (13).

8. Élément latéral selon l'une des revendications précédentes, **caractérisé en ce que** la butée (25) sur la section latérale (24) et une section d'introduction (31) présente de manière coudée sur l'unité de guidage (12) sont adaptées l'une à l'autre de telle manière que, dans l'état de montage, le mouvement du dispositif de réglage (1) dans une direction transversale à la direction longitudinale de l'élément latéral (13) est limité par la collision de la butée (25) sur la section d'introduction (31).

9. Élément latéral selon l'une des revendications précédentes, **caractérisé en ce qu**'une section latérale (23, 24) est présente de chaque côté de la section surélevée, la butée verticale (25) étant formée sur une section latérale (24) et la section de support (22) étant présente sur l'autre section latérale (23).

10. Meuble comprenant une partie de meuble reçue mobile par rapport à un corps de meuble par l'intermédiaire d'une unité de guidage (12, 17), **caractérisé en ce qu**'un élément latéral de la partie de meuble et un dispositif (1) selon l'une des revendications précédentes sont présents.
